# EUROPÄISCHE PATENTSCHRIFT

(11) **EP 3 459 391 B1**
(45) Veröffentlichungstag und Bekanntmachung des Hinweises auf die Patenterteilung: **14.10.2020**
(21) Anmeldenummer: 18191425.0
(22) Anmeldetag: 29.08.2018
(51) Int. Cl.: A47B 57/30, A47B 57/56

(54) **MÖBEL**
FURNITURE
MEUBLE

(30) Priorität: 20.09.2017 DE 202017004905 U
(43) Veröffentlichungstag der Anmeldung: 27.03.2019
(73) Patentinhaber: Grass GmbH, 64354 Reinheim (DE)
(72) Erfinder: Herper, Markus, 64367 Mühltal (DE)
(74) Vertreter: Patentanwälte Magenbauer & Kollegen Partnerschaft mbB

(56) Entgegenhaltungen:
- EP-A1- 2 674 067
- JP-A- 2011 218 038
- US-A- 4 174 486

## Beschreibung

Die Erfindung betrifft ein Möbel, mit einem Möbelkorpus, der einen Innenraum aufweist, der durch zwei einander gegenüberliegende Seitenwände seitlich begrenzt ist, wobei an wenigstens einer Seitenwand wenigstens eine in Richtung der gegenüberliegenden Seitenwand auskragende, frei endende Frontbodeneinrichtung befestigt ist, die eine von der zugeordneten Seitenwand auslegerartig weg ragende Tragkonsole und eine an der Tragkonsole befestigte Frontbodenplatte aufweist, und wobei die Seitenwand als Doppelwand ausgebildet ist, mit einer äußeren Seitenwand und einer dieser in Richtung Innenraum vorgelagerten inneren Seitenwand, wobei die Tragkonsole an der inneren Seitenwand befestigt ist, wobei die Tragkonsole ein Tragteil mit einer der zugeordneten Seitenwand zugewandten rückseitigen Befestigungsstruktur aufweist, über die die Tragkonsole an der zugeordneten Seitenwand befestigt ist.

Die US 4,174,486 offenbart einen Schrank, der in seinem Innenraum Fachböden aufweist, die jeweils durch eine Tragstruktur aus Tragstäben im Innenraum des Schranks aufgehängt sind.

Die EP 2 674 067 A1 offenbart ein Möbel mit einer Ablageeinheit, die ein Trägerprofil und einen Fachboden aufweist. Es ist ein Klemmteil zum lösbaren verbinden des Fachbodens mit dem Trägerprofil vorgesehen.

Die JP 2011-218038 A offenbart ein Regalsystem, mit einer an der Wand zu befestigenden Basisplatte und einem an der Basisplatte zu befestigenden L-förmigen Regalboden.

Ein derartiges Möbel kann beispielsweise als Oberschrank ausgebildet sein, bei dem an einem Möbelkorpus über einen Beschlag eine Klappe zwischen einer Offen- und Schließstellung beweglich gelagert ist.

Ferner sind Unterteilungsvorrichtungen zur Unterteilung eines Innenraums eines Möbels in mehrere Fächer bekannt. In der Regel bestehen derartige Unterteilungsvorrichtungen aus mehreren Fachböden beziehungsweise Fachbrettern, die sich in horizontaler Richtung zwischen zwei Seitenwänden eines Möbelkorpus eines Möbels erstrecken und den Innenraum des Möbels in mehrere in Höhenrichtung übereinanderliegende Fächer unterteilen.

Für eine optimale Ausnutzung des Innenraums des Möbelkorpus sind derartige Fachböden nicht geeignet.

Aufgabe ist es daher, ein Möbel der eingangs erwähnten Art zu schaffen, mit dem eine bessere Raumausnutzung bei der Unterteilung dessen Innenraums in mehrere Fächer erzielt wird.

Diese Aufgabe wird durch ein Möbel mit den Merkmalen des unabhängigen Anspruchs 1 gelöst. Weiterbildungen der Erfindung sind in den Unteransprüchen dargestellt.

Das erfindungsgemäße Möbel zeichnet sich dadurch aus, dass die Befestigungsstruktur am Tragteil ausgebildete erste Befestigungsmittel und separat vom Tragteil ausgebildete zweite Befestigungsmittel aufweist, die an einer Rückseite der zugeordneten Seitenwand angeordnet und über wenigstens ein in der Seitenwand ausgebildetes Durchgangsloch zur Befestigung der Tragkonsole mit den ersten Befestigungsmittel zusammenwirken.

Im Gegensatz zu herkömmlichen Fachböden, die sich von der einen zur anderen Seitenwand erstrecken und einerseits an der einen und andererseits an der anderen Seitenwand befestigt sind, endet die Frontbodeneinrichtung frei. In Kombination mit anderen frei endenden Frontbodeneinrichtungen oder auch sich zwischen zwei Seitenwänden erstreckenden Fachböden wird dadurch eine optimale Raumausnutzung des Innenraums des Möbels geschaffen, sodass Gegenstände unterschiedlicher Abmessungen, insbesondere Höhen, im Innenraum des Möbels untergebracht werden können. Die Fachbodeneinrichtung könnte auch als "Single Board" bezeichnet werden.

Die Seitenwand ist als Doppelwand ausgebildet, mit einer äußeren Seitenwand und einer dieser in Richtung Innenraum vorgelagerten inneren Seitenwand, wobei die Tragkonsole an der inneren Seitenwand befestigt ist. Mit der Ausbildung einer Doppelwand lässt sich die Tragkonsole zuverlässig und sicher an der in Richtung Innenraum vorgelagerten inneren Seitenwand befestigen.

Die Tragkonsole weist ein Tragteil mit einer der zugeordneten Seitenwand zugewandten rückseitigen Befestigungsstruktur auf, über die die Tragkonsole an der zugeordneten Seitenwand befestigt ist.

Die Befestigungsstruktur am Tragteil weist erste Befestigungsmittel und separat vom Tragteil ausgebildete zweite Befestigungsmittel auf, die an einer Rückseite der zugeordneten Seitenwand angeordnet und über wenigstens ein in der Seitenwand ausgebildetes Durchgangsloch zur Befestigung der Tragkonsole mit den ersten Befestigungsmitteln zusammenwirken. Bei der Ausgestaltung einer Doppelwand sind die zweiten Befestigungsmittel zweckmäßigerweise an der Rückseite der inneren Seitenwand angeordnet.

Bei einer Weiterbildung der Erfindung weisen die ersten und zweiten Befestigungsmittel Befestigungslaschen und zugeordnete, die Befestigungslaschen aufnehmende Befestigungsschlitze auf. Zweckmäßigerweise sind die Befestigungslaschen den ersten und die Befestigungsschlitze den zweiten Befestigungsmitteln zugeordnet. Prinzipiell wäre es jedoch auch möglich, die Befestigungslaschen den zweiten und die Befestigungsschlitze den ersten Befestigungsmitteln zuzuordnen.

Bei einer Weiterbildung der Erfindung sind an einer der zugeordneten Seitenwand zugewandten Rückseite des Tragteils mehrere insbesondere einstückig mit dem Tragteil verbundene über die Rückseite hinausragende Befestigungslaschen ausgebildet.

Zweckmäßigerweise sind die Befestigungslaschen aus dem Material des Tragteils herausgeformt. Theoretisch wäre es jedoch möglich, die Befestigungslaschen als separate Bauteile am Tragteil zu befestigen.

In besonders bevorzugter Weise besteht das Tragteil aus Blechmaterial, wobei die Befestigungslaschen durch Umbiegen von Rändern eines Blechzuschnitts im Wesentlichen rechtwinkelig zu einer Grundebene des Blechzuschnitts hergestellt sind. Dadurch lässt sich das Tragteil in einfacher und kostengünstiger Weise aus einem ebenen Blechzuschnitt durch Stanzen und Umbiegen von Rändern herstellen.

Bei einer Weiterbildung der Erfindung weisen die zweiten Befestigungsmittel ein insbesondere plattenförmiges Basisteil auf, von dem wenigstens ein insbesondere kreiszylindrischer, durch das zugeordnete, in der Seitenwand ausgebildete Durchgangsloch passende Befestigungsbolzen absteht, an dessen Stirnseite der Befestigungsschlitz ausgebildet ist. Die Struktur an der Stirnseite des Befestigungsbolzens kann nach Art eines Schließzylinders ausgebildet.

Bei einer Weiterbildung der Erfindung weisen die ersten und zweiten Befestigungsmittel insbesondere zusätzlich zu den Befestigungslaschen und Befestigungsschlitzen Fixiermittel zur Fixierung der Tragkonsole an der zugeordneten Seitenwand gegen deren Abziehen von der Seitenwand auf.

In besonders bevorzugter Weise weisen die Fixiermittel Fixierelement, insbesondere Fixierschrauben, und zugeordnete Montagelöcher auf, die von den Fixierelementen zum Zwecke der Fixierung der Tragkonsole an der zugeordneten Seitenwand durchgriffen sind.

Bei einer Weiterbildung der Erfindung weisen sowohl die ersten als auch die zweiten Befestigungsmittel Montagelöcher auf, insbesondere mehrere Montagelöcher an wenigstens einem Quersteg an der Rückseite des Tragteils und zugeordnete Montagelöcher an den Stirnseiten der Befestigungsbolzen der zweiten Befestigungsmittel.

Die Befestigungslasche kann nach Art eines Schlüssels in den zugeordneten Befestigungsschlitz einfahren.

Bei einer Weiterbildung der Erfindung sind Zentriermittel zur Zentrierung der Frontbodenplatte an der Tragkonsole vorgesehen.

In besonders bevorzugter Weise weisen die Zentriermittel in Richtung zugeordneter Seitenwand ausgerichtete Zentrierstege und die Zentrierstege aufnehmende Zentrierschlitze auf, wobei vorzugsweise die Zentrierstege an dem Tragteil und die Zentrierschlitze an einer Unterseite der Frontbodenplatte ausgebildet sind.

Ein bevorzugtes Ausführungsbeispiel der Erfindung ist in der Zeichnung dargestellt und wird im Folgenden näher erläutert. In der Zeichnung zeigen:
- Figur 1: eine perspektivische Teilansicht eines bevorzugten Ausführungsbeispiels der erfindungsgemäßen Frontbodeneinrichtung im in einem Möbel eingebauten Zustand,
- Figur 2: eine perspektivische Unteransicht eines bevorzugten Ausführungsbeispiels der erfindungsgemäßen Frontbodeneinrichtung.
- Figur 3: eine Explosionsdarstellung der Frontbodeneinrichtung von Figur 1,
- Figur 4: eine perspektivische Ansicht der Frontbodeneinrichtung von Figur 1 ohne Fronbodenplatte,
- Figur 5: eine perspektivische Unteransicht auf die Frontbodeneinrichtung von Figur 3 und zusätzlich der Frontbodenplatte im Längsschnitt und
- Figur 6: eine perspektivische Darstellung auf ein bevorzugtes Ausführungsbeispiel des erfindungsgemäßen Möbels, wobei nur ein Teil des Möbels dargestellt ist.

Die Figuren 1 bis 6 zeigen ein bevorzugtes Ausführungsbeispiel des erfindungsgemäßen Möbels 11. Das Möbel 11 ist beispielhaft in Form eines Schrankmöbels, beispielsweise Oberschranks gezeigt, der aus einem Möbelkorpus 12 und einem daran beweglich geführten bewegbaren Möbelteil in Form einer Klappe besteht.

Der Möbelkorpus 12 besitzt zwei einander gegenüberliegende Seitenwände 13, von denen in Figur 1 nur eine dargestellt ist. Die Seitenwände 13 besitzen jeweils Innenseiten 14 und Außenseiten 15. Ferner besitzt der Möbelkorpus 12 ebenfalls sich gegenüberliegend einen Boden 16 und eine Oberwand 17. Schließlich ist der Möbelkorpus 12 rückseitig mit einer Rückwand 18 ausgestattet.

Die beiden Seitenwänden 13, Boden 16, Oberwand 17 und Rückwand 18 definieren gemeinsam einen Innenraum 19, der vorderseitig über eine Öffnung 20 zugänglich ist. Der Öffnung 20 ist wiederum das bewegbare Möbelteil in Form der Klappe zugeordnet, die zwischen einer Schließstellung und einer einen Zugang zum Innenraum 19 gestatteten Öffnungsstellung beweglich geführt ist. Zur Bewegungsführung der Klappe dient ein Beschlag (nicht dargestellt).

Der Möbelkorpus 12 und die Klappe bestehen vorzugsweise aus Holz, jedoch sind auch andere Materialien verwendbar, beispielsweise Kunststoff oder Metall.

Wenigstens eine der Seitenwände 13 des Möbelkorpus 12, im gezeigten Beispielsfall beide Seitenwände 13 sind als Doppelwand ausgebildet, mit einer äußeren Seitenwand 13a und einer diese in Richtung Innenraum 19 vorgelagerten inneren Seitenwand 13b, wobei zwischen der äußeren und inneren Seitenwand 13a, 13b ein Hohlraum 21 ausgebildet ist, in dem der Beschlag angeordnet ist. Der Beschlag befindet sich also in der durch die beiden Seitenwände 13a, 13b gebildeten Kammer.

Wie insbesondere in Figur 1 gezeigt, ist an wenigstens einer Seitenwand 13 eine in Richtung der gegenüberliegenden Seitenwand 13 auskragende, frei endende Frontbodeneinrichtung 22 befestigt, die eine von der zugeordneten Seitenwand 13 auslegerartig wegragende Tragkonsole 23 und eine an der Tragkonsole 23 befestigte Frontbodenplatte 24 aufweist.

Im Gegensatz zu herkömmlichen Fachböden, mit denen der Innenraum 19 des Möbelkorpus 12 ebenfalls ausgestattet sein kann, die sich von der einen Seitenwand zur gegenüberliegenden anderen Seitenwand erstrecken und einerseits an der einen Seitenwand 13 und andererseits an der anderen Seitenwand 13 befestigt sind, endet die Frontbodeneinrichtung 22 frei.

Bei der Montage solcher frei endenden Frontbodeneinrichtungen 22 kommt es darauf an, dass die Tragkonsole 23 sicher und zuverlässig an einer zugeordneten Wand befestigt werden kann, sodass auch Gegenstände mit höherem Gewicht am freien Ende der Tragkonsole 23 abgestellt werden können, ohne dass die Tragkonsole 23 durchhängt.

Zu diesem Zweck bietet sich insbesondere die Ausgestaltung der Seitenwand 13 als Doppelwand an, wodurch die Tragkonsole 23 mit entsprechenden nachfolgend näher beschriebenen Befestigungsmitteln an der inneren Seitenwand 13b der Doppelwand verankert werden kann.

Wie insbesondere in Figur 3 gezeigt, besitzt die Tragkonsole 23 ein Tragteil 25 mit einer der zugeordneten Seitenwand, in diesem Fall der inneren Seitenwand 13b zugewandten rückseitigen Befestigungsstruktur 26.

Das Tragteil 25 besteht im gezeigten Beispielsfall aus Blechmaterial, wobei ein zunächst ebener Blechzuschnitt durch Umbiegen von Rändern und Ausstanzen geeigneter Strukturen zum Tragteil 25 geformt wird.

Die Figur 3 zeigt, dass das Tragteil 25 einen flachen Tragteil-Boden 27 aufweist, der eine rechteckige Form besitzt. Einander gegenüberliegende Längsränder 28a, 28b des Tragteil-Bodens 27 stehen vom Tragteil-Boden 27 im Wesentlichen senkrecht nach oben ab, insbesondere sind sie vom Tragteil-Boden 27 nach oben im Winkel von 90 Grad umgebogen. Im Tragteil-Boden 27 befindet sich eine fensterartige Ausnehmung 29, die sich von einem Breitenrand 30a ausgehend ins Innere des Tragteil-Bodens 27 in Richtung des entgegengesetzten Breitenrands 30b erstreckt. Die Längsränder 31a, 31b, die die fensterartige Ausnehmung 29 begrenzen stehen vom Tragteil-Boden 27 im Wesentlichen senkrecht nach oben ab, insbesondere sind sie ebenfalls im Winkel von 90° nach oben umgebogen. Durch die fensterartige Ausnehmung 29 besitzt das Tragteil 25 eine in etwa gabelartige Form, wobei zwei Tragteil-Schenkel 32a, 32b gebildet sind, die rechts und links der fensterartigen Ausnehmung 29 angeordnet sind.

Die bereits erwähnte Befestigungsstruktur 26 der Tragkonsole 23 besitzt am Tragteil 25 ausgebildete erste Befestigungsmittel 33 und separat vom Tragteil ausgebildete zweite Befestigungsmittel 34, die an der Rückseite der zugeordneten Seitenwand, also der inneren Seitenwand 13b, angeordnet sind.

Im gezeigten Beispielsfall umfassen die ersten Befestigungsmittel 33 Befestigungslaschen 35, die jeweils als Verlängerung der Längsränder 28a, 28b des Tragteils 25 ausgebildet sind und in Längsrichtung über den vorderen Breitenrand 30a des Tragteil-Bodens 27 hinausstehen. Ferner sind innere Befestigungslaschen 36 vorgesehen, die als Verlängerung der die fensterartige Ausnehmung 29 begrenzenden Längsränder 31a, 31b ausgebildet sind. Am freien Ende der beiden Tragteil-Schenkel 32a, 32b befinden sich also jeweils eine äußere und eine innere Befestigungslasche 35, 36, die zweckmäßigerweise parallel zueinander ausgerichtet sind.

Wie insbesondere in Figur 3 gezeigt, umfassen die ersten Befestigungsmittel 33 am Tragteil 25 ferner Querstege 37, die durch Umbiegen des vorderen breiten Randes 30a im Bereich der jeweiligen Tragteil-Schenkel 32a, 32b um 90 Grad nach oben gebildet sind. Die Querstege 37 werden durch insbesondere jeweils zwei Montagelöcher 38 durchsetzt, durch die hindurch Fixierelemente 39 in Form von Fixierschrauben hindurchgeführt werden können.

Zur Befestigungsstruktur 26 gehören ferner noch die bereits erwähnten zweiten Befestigungsmittel 34. Die zweiten Befestigungsmittel 34 sind separat vom Tragteil 25 ausgebildet. Während die ersten Befestigungsmittel 33 an der Innenseite 40 der inneren Seitenwand 13 zugeordnet sind, sind die zweiten Befestigungsmittel 34 der Außenseite 41 der inneren Seitenwand 13b zugeordnet.

Die zweiten Befestigungsmittel 34 weisen im gezeigten Beispielsfall Befestigungsschlitze 42 zur Aufnahme der am Tragteil 25 ausgebildeten Befestigungslaschen 35, 36 auf.

Wie insbesondere in Figur 3 gezeigt, weisen die zweiten Befestigungsmittel 34 wenigstens ein, im gezeigten Beispielsfall zwei plattenförmige Basisteile 43 auf, von denen jeweils wenigstens ein insbesondere kreiszylindrischer Befestigungsbolzen 44 absteht, an dessen Stirnseite der Befestigungsschlitz ausgebildet ist. Der Befestigungsbolzen 44 ist nach Art eines Schließzylinders ausgebildet, besitzt also an seiner Stirnseite ein Schlitz zur Einführung der zugeordneten Befestigungslasche 35, 36 der ersten Befestigungsmittel 33.

Die Figur 3 zeigt ferner, dass an der der Tragkonsole 23 zugeordneten Seitenwand, also der inneren Seitenwand 13b Durchgangslöcher 45 ausgebildet sind, durch die hindurch die zugeordneten Befestigungsbolzen 44 von der Außenseite 41 der Seitenwand 13b aus eingesetzt sind.

Die Befestigungsbolzen 44 besitzen ferner neben den an der Stirnseite ausgebildeten Befestigungsschlitzen 42 noch Fixierlöcher 46 zum Einschrauben der zugeordneten Fixierschrauben.

Die Figuren 3 und 4 zeigen in der Zusammenschau die Befestigung der Tragkonsole 23 an der zugeordneten inneren Seitenwand 13b. Dabei werden zunächst die plattenartigen Basisteile 43 der zweiten Befestigungsmittel 34 an die Außenseite beziehungsweise Rückseite der inneren Seitenwand 13b angesetzt, sodass die Befestigungsbolzen 44 die Durchgangslöcher 45 an der inneren Seitenwand durchsetzen. Als nächstes wird das Tragteil 25 herangeführt und die Befestigungslaschen 35, 36 am freien Ende der Tragteil-Schenkel 32a, 32b werden in die zugeordnete Befestigungsschlitze 42 in den Befestigungsbolzen 44 eingesteckt. Die mit den Befestigungsschlitzen 42 zusammenwirkende Befestigungslaschen 35, 36 schaffen eine stabile Verankerung sowohl in horizontaler als auch in vertikaler Richtung des Tragteils 25 in der zugeordneten Befestigungsstruktur 26.

Als nächstes werden die Fixierschrauben durch die zugeordneten Montagelöcher 38 an den Querstegen 37 der Tragteil-Schenkel 32 hindurchgesteckt und in die zugeordneten Fixierlöcher 46 der Befestigungsbolzen 44 eingeschraubt. Damit ist die Tragkonsole 23 an der zugeordneten inneren Seitenwand 13b befestigt, wie es Figur 4 zeigt.

Als nächstes erfolgt die Lagerung der Frontbodenplatte 24 an der Tragkonsole 23. Hierzu ist an einer Unterseite 47 der Frontbodenplatte 24 eine Rillenstruktur 48 mit mehreren Rillen 49, beispielsweise vier in der Zahl, ausgebildet, die Zentrierschlitze bilden. In die Rillen 49 tauchen die nach oben abgewinkelten als Zentrierstege fungierenden Längsränder 28a, 28b und 31a, 31b ein, sodass die Frontbodenplatte 24 in einfacher Weise auf die Tragkonsole 23 aufgelegt werden kann, wobei diese dann in Tiefenrichtung des Innenraums 19 durch die in die Rillen 49 eingreifenden Längsränder 28a, 28b, 31a, 31b fixiert ist.

## Patentansprüche

1. Möbel, mit einem Möbelkorpus (12), der einen Innenraum (19) aufweist, der durch zwei einander gegenüberliegende Seitenwände (13) seitlich begrenzt ist, wobei an wenigstens einer Seitenwand (13) wenigstens eine in Richtung der gegenüberliegenden Seitenwand (13) auskragende, frei endende Frontbodeneinrichtung (22) befestigt ist, die eine von der zugeordneten Seitenwand (13) auslegerartig weg ragende Tragkonsole (23) und eine an der Tragkonsole (23) befestigte Frontbodenplatte (24) aufweist, und wobei die Seitenwand (13) als Doppelwand ausgebildet ist, mit einer äußeren Seitenwand (13a) und einer dieser in Richtung Innenraum (19) vorgelagerten inneren Seitenwand (13b), wobei die Tragkonsole (23) an der inneren Seitenwand (13b) befestigt ist, wobei die Tragkonsole (23) ein Tragteil (25) mit einer der zugeordneten Seitenwand (13b) zugewandten rückseitigen Befestigungsstruktur (26) aufweist, über die die Tragkonsole (23) an der zugeordneten Seitenwand (13b) befestigt ist, **dadurch gekennzeichnet, dass** die Befestigungsstruktur (26) am Tragteil (25) ausgebildete erste Befestigungsmittel (33) und separat vom Tragteil (25) ausgebildete zweite Befestigungsmittel (34) aufweist, die an einer Rückseite der zugeordneten Seitenwand (13b) angeordnet und über wenigstens ein in der Seitenwand (13b) ausgebildetes Durchgangsloch (45) zur Befestigung der Tragkonsole (23) mit den ersten Befestigungsmittel (33) zusammenwirken.

2. Möbel nach Anspruch 1, **dadurch gekennzeichnet, dass** die ersten und zweiten Befestigungsmittel (33, 34) Befestigungslaschen (35, 36) und zugeordnete die Befestigungslaschen (35, 36) aufnehmende Befestigungsschlitze (42) aufweisen.

3. Möbel nach einem der Ansprüche 1 oder 2, **dadurch gekennzeichnet, dass** an einer der zugeordneten Seitenwand (13b) zugewandten Rückseite des Tragteils (25) mehrere mit dem Tragteil (25) verbundene über die Rückseite hinaus ragende Befestigungslaschen (35, 36) ausgebildet sind.

4. Möbel nach einem der vorhergehenden Ansprüche, **dadurch gekennzeichnet, dass** die Befestigungslaschen (35, 36) aus dem Material des Tragteils (35) herausgeformt sind.

5. Möbel nach einem der vorhergehenden Ansprüche, **dadurch gekennzeichnet, dass** das Tragteil (35) aus Blechmaterial besteht und die Befestigungslaschen (35, 36) durch Umbiegen von Rändern eines Blechzuschnitts im Wesentlichen rechtwinklig zu einer Grundebene des Blechzuschnitts hergestellt sind.

6. Möbel nach einem der vorhergehenden Ansprüche, **dadurch gekennzeichnet, dass** die zweiten Befestigungsmittel (34) ein Basisteil (43) aufweist, von dem wenigstens ein, durch das zugeordnete in der Seitenwand (13b) ausgebildete Durchgangsloch (45) passender Befestigungsbolzen (44) absteht, an dessen Stirnseite der Befestigungsschlitz (42) ausgebildet ist.

7. Möbel nach einem der vorhergehenden Ansprüche, **dadurch gekennzeichnet, dass** die ersten und zweiten Befestigungsmittel (33, 34) Fixiermittel zur Fixierung der Tragkonsole an der zugeordneten Seitenwand (13b) gegen deren Abziehen von der Seitenwand (13b) aufweisen.

8. Möbel nach Anspruch 10, **dadurch gekennzeichnet, dass** die Fixiermittel Fixierelemente (39), insbesondere Fixierschrauben, und zugeordnete Montagelöcher (38) aufweisen, die von den Fixierelementen zum Zwecke der Fixierung der Tragkonsole (23) an der zugeordneten Seitenwand (13b) durchgriffen sind.

9. Möbel nach Anspruch 8, **dadurch gekennzeichnet, dass** sowohl die ersten als auch die zweiten Befestigungsmittel (33, 34) Montagelöcher (35) aufweisen, insbesondere mehrere Montagelöcher (35) an wenigstens einem Quersteg (37) an der Rückseite des Tragteils (25) und zugeordnete Montagelöcher (35) an den Stirnseiten der Befestigungsbolzen (44) der zweiten Befestigungsmittel.

10. Möbel nach einem der vorhergehenden Ansprüche, **gekennzeichnet durch** Zentriermittel zur Zentrierung der Frontbodenplatte (24) an der Tragkonsole (23).

11. Möbel nach Anspruch 10, **dadurch gekennzeichnet, dass** die Zentriermittel in Richtung zugeordnete Seitenwand ausgerichtete Zentrierstege und die Zentrierstege aufnehmende Zentrierschlitze aufweisen, wobei vorzugsweise die Zentrierstege an dem Tragteil (25) und die Zentrierschlitze an einer Unterseite der Frontbodenplatte (24) ausgebildet sind.

## Claims

1. Piece of furniture, with a furniture carcass (12) which has an interior (19) which is bounded at the sides by two opposite side walls (13) wherein, on at least one side wall (13) is mounted a free-ending front base fixture (22), projecting towards the opposite side wall (13) and having a support bracket (23) extending away from the assigned side wall (13) in a cantilever fashion, and a front base plate (24) mounted on the support bracket (23), and wherein the side wall (13) is in the form of a double wall with an outer side wall (13a), and an inner side wall (13b) mounted in front of the former in the direction of the interior (19), wherein the support bracket (23) is mounted on the inner side wall (13b), wherein the support bracket (23) has a support section (25) with a rear mounting structure (26) facing the assigned side wall (13b), via which the support bracket (23) is attached to the assigned side wall (13b), **characterised in that** the mounting structure (26) has first mounting means (33) formed on the support section (25) and second mounting means (34) formed separately from the support section (25), which are located on a rear side of the assigned side wall (13b) and interact with the first mounting means (33) through at least one through hole (45) formed in the side wall (13b) for attaching the support bracket (23).

2. Piece of furniture according to claim 1, **characterised in that** the first and second mounting means (33, 34) have mounting tabs (35, 36) and assigned mounting slots (42) accommodating the mounting tabs (35, 36).

3. Piece of furniture according to any of claims 1 or 2, **characterised in that** on a rear side of the support section (25) facing the assigned side wall (13b) there are formed several mounting tabs (35, 36) joined to the support section (25) and extending beyond the rear side.

4. Piece of furniture according to any of the preceding claims, **characterised in that** the mounting tabs (35, 36) are formed from the material of the support section (35).

5. Piece of furniture according to any of the preceding claims, **characterised in that** the support section (35) is made of sheet metal material and the mounting tabs (35, 36) are created by bending a sheet metal blank substantially at right-angles to a base plane of the sheet metal blank.

6. Piece of furniture according to any of the preceding claims, **characterised in that** the second mounting means (34) have a base part (43), from which at least one compatible mounting bolt (44) protrudes through the assigned through hole (45) formed in the side wall (13b), and on the end face of which the mounting slot (42) is formed.

7. Piece of furniture according to any of the preceding claims, **characterised in that** the first and second mounting means (33, 34) have fixing means for fixing the support bracket to the assigned side wall (13b) against pulling-out from the side wall (13b).

8. Piece of furniture according to claim 10, **characterised in that** the fixing means have fixing elements (39), in particular fixing bolts, and assigned mounting holes (38), through which the fixing elements reach for the purpose of fixing the support bracket (23) to the assigned side wall (13b).

9. Piece of furniture according to claim 8, **characterised in that** both the first and also the second mounting means (33, 34) have mounting holes (35), in particular several mounting holes (35) in at least one cross-bar (37) on the rear side of the support section (25), and assigned mounting holes (35) on the end faces of the mounting bolts (44) of the second mounting means.

10. Piece of furniture according to any of the preceding claims, **characterised by** centring means for centring the front base plate (24) on the support bracket (23).

11. Piece of furniture according to claim 10, **characterised in that** the centring means have centring bars aligned in the direction of the assigned side wall, and centring slots accommodating the centring bars, wherein preferably the centring slots are formed on the support section (25) and the centring slots on an underside of the front base plate (24).

## Revendications

1. Meuble, avec un corps de meuble (12) qui présente un espace intérieur (19) qui est délimité latéralement par deux parois latérales (13) opposées l'une à l'autre, dans lequel à au moins une paroi latérale (13) est fixé au moins un dispositif de fond avant (22) se terminant librement, dépassant en direction de la paroi latérale (13) opposée, qui présente une console porteuse (23) dépassant comme un bras de la paroi latérale (13) associée et une plaque de fond avant (24) fixée à la console porteuse (23), et dans lequel la paroi latérale (13) est réalisée en tant que double paroi, avec une paroi latérale (13a) extérieure et une paroi latérale (13b) intérieure logée en amont de celle-ci en direction de l'espace intérieur (19), dans lequel la console porteuse (23) est fixée à la paroi latérale intérieure (13b), dans lequel la console porteuse (23) présente une partie porteuse (25) avec une structure de fixation (26) côté arrière tournée vers la paroi latérale associée (13b), par laquelle la console porteuse (23) est fixée à la paroi latérale (13b) associée, **caractérisé en ce que** la structure de fixation (26) présente des premiers moyens de fixation (33) réalisés au niveau de la partie porteuse (25) et des seconds moyens de fixation (34) réalisés séparément de la partie porteuse (25) qui sont agencés au niveau d'un côté arrière de la paroi latérale (13b) associée et coagissent par le biais d'au moins un trou débouchant (45) réalisé dans la paroi latérale (13b) pour la fixation de la console porteuse (23) avec les premiers moyens de fixation (33).

2. Meuble selon la revendication 1, **caractérisé en ce que** les premier et second moyens de fixation (33, 34) présentent des languettes de fixation (35, 36) et des fentes de fixation (42) associées recevant les languettes de fixation (35, 36).

3. Meuble selon l'une des revendications 1 ou 2, **caractérisé en ce que** plusieurs languettes de fixation (35, 36) dépassant au-delà du côté arrière reliées à la partie porteuse (25) sont réalisées au niveau d'un côté arrière, tourné vers la paroi latérale (13b) associée, de la partie porteuse (25).

4. Meuble selon l'une des revendications précédentes, **caractérisé en ce que** les languettes de fixation (35, 36) sont formées à partir du matériau de la partie porteuse (35).

5. Meuble selon l'une des revendications précédentes, **caractérisé en ce que** la partie porteuse (35) se compose de matériau de tôle et les languettes de fixation (35, 36) sont fabriquées par repliage de bords d'une coupe de tôle sensiblement à angle droit par rapport à un plan de base de la coupe de tôle.

6. Meuble selon l'une des revendications précédentes, **caractérisé en ce que** les seconds moyens de fixation (34) présentent une partie de base (43), de laquelle dépasse au moins un boulon de fixation (44) s'insérant par le trou débouchant (45) associé réalisé dans la paroi latérale (13b), au niveau du côté avant duquel la fente de fixation (42) est réalisée.

7. Meuble selon l'une des revendications précédentes, **caractérisé en ce que** les premiers et seconds moyens de fixation (33, 34) présentent des moyens de fixation pour la fixation de la console porteuse à la paroi latérale (13b) associée contre son retrait de la paroi latérale (13b).

8. Meuble selon la revendication 10, **caractérisé en ce que** les moyens de fixation présentent des éléments de fixation (39), en particulier des vis de fixation, et des trous de montage (38) associés qui sont traversés par les éléments de fixation à des fins de fixation de la console porteuse (23) à la paroi latérale (13b) associée.

9. Meuble selon la revendication 8, **caractérisé en ce que** non seulement les premiers mais aussi les seconds moyens de fixation (33, 34) présentent des trous de montage (35), en particulier plusieurs trous de montage (35) au niveau d'au moins une entretoise (37) au niveau du côté arrière de la partie porteuse (25) et des trous de montage (35) associés au niveau des côtés avant des boulons de fixation (44) des seconds moyens de fixation.

10. Meuble selon l'une des revendications précédentes, **caractérisé par** des moyens de centrage pour le centrage de la plaque de fond avant (24) au niveau de la console porteuse (23).

11. Meuble selon la revendication 10, **caractérisé en ce que** les moyens de centrage présentent des entretoises de centrage orientées en direction de la paroi latérale associée et des fentes de centrage recevant les entretoises de centrage, dans lequel de préférence les entretoises de centrage sont réalisées au niveau de la partie porteuse (25) et les fentes de centrage sont réalisées au niveau d'un côté inférieur de la plaque de fond avant (24).
